# EUROPÄISCHE PATENTSCHRIFT

(11) **EP 1 169 723 B1**
(45) Veröffentlichungstag und Bekanntmachung des Hinweises auf die Patenterteilung: **05.09.2007**
(21) Anmeldenummer: 01907360.0
(22) Anmeldetag: 12.01.2001
(51) Int. Cl.: H01J 5/62, H01J 61/86, F21V 7/00

(54) **REFLEKTOR-HOCHDRUCKENTLADUNGSLAMPEN-EINHEIT**
UNIT CONSISTING OF A REFLECTOR AND A HIGH PRESSURE DISCHARGE LAMP
ENSEMBLE REFLECTEUR-LAMPE A DECHARGE HAUTE PRESSION

(30) Priorität: 14.01.2000 DE 10001544
(43) Veröffentlichungstag der Anmeldung: 09.01.2002
(73) Patentinhaber: Patent-Treuhand-Gesellschaft für elektrische Glühlampen mbH, 81543 München (DE)
(72) Erfinder: HEIKE, Florian, Taiwan, R.O.C. (CN); SCHALK, Sven, 68766 Hockenheim (DE)
(86) Internationale Anmeldenummer: PCT/DE2001/000147
(87) Internationale Veröffentlichungsnummer: WO 2001/052298

(56) Entgegenhaltungen:
- EP-A- 0 374 846
- US-A- 3 138 731
- US-A- 3 364 374
- US-A- 4 290 097
- US-A- 4 423 348
- US-A- 4 774 636
- US-A- 5 621 267

## Beschreibung

### Technisches Gebiet

Die Erfindung betrifft eine Reflektor-Hochdruckentladungslampen-Einheit gemäß den Merkmalen des Oberbegriffs des Anspruchs 1.

### Stand der Technik

Solch eine Reflektor-Hochdruckentladungslampen-Einheit ist aus der DE 30 33 688 bekannt. Hierbei sind eine Hochdruckentladungslampe und ein Reflektor als Baueinheit fest verbunden. Ein elektrisch isolierendes erstes Sockelteil ist mit dem Reflektorhals und der Lampe verbunden und ein zweites Sockelteil, das aus Keramik besteht und die Form eines Ringes hat, ist mit der lichtemittierenden Austrittsöffnung des Reflektors verbunden. Die mit dem in Lichtaustrittsrichtung liegenden Ende der Lampe verbundene Stromzuführung ist als Metallband ausgebildet oder an einem über den Querschnitt verlaufenden Metallband angeschweißt. Das Metallband endet in einem freistehenden, metallischen Kontaktpin, der am Ring des Sockelteils befestigt ist und der elektrischen Kontaktierung der Lampe mittels eines Hochspannungskabels dient.

Weiterhin wird in US 5 506 464 eine geschlossene Reflektorentladungslampenanordnung beschrieben, bei der die Stromzuführung des ersten Lampenschafts der Entladungslampe, die mit ihrer Längsachse in der Achse des Reflektors angeordnet ist, elektrisch mit einem ersten Sockelteil aus Metall verbunden ist. Das Ende des ersten Lampenschafts ist zusammen mit dem ersten Sockel mittels Kitt im Reflektorhals befestigt. Die Stromzuführung des in Lichtaustrittsrichtung liegenden Ende des Lampenschafts ist durch den Reflektor nach außen geführt und mit einem am Reflektor befestigten, freistehenden, metallischen Kontaktwinkel elektrisch verbunden.

Die oben genannten Reflektorentladungslampen werden bevorzugt in Video- und Datenprojektoren verwendet, d.h. in Projektionsgeräten, bei denen Flüssigkristalle oder DMDs (DMD^{™} = Digital Mirror Device von Texas Instruments) als Lichtventile eingesetzt werden. In jüngster Vergangenheit haben hier vor allem die sogenannten "ultrakompakten" Projektoren an Bedeutung gewonnen, bei denen durch geringe Außenabmessungen und kompakte Bauweise, bei gleichzeitig geringem Gewicht, ein hohes Maß an Portabilität gewährleistet wird. Hochdruckentladungslampen, die in den verwendeten Reflektorlampen genutzt werden, benötigen zum Zünden einen Hochspannungsimpuls von einigen kV, bei Heißzündung sogar von mehreren 10 kV. Deshalb müssen nicht nur die beiden Lampenanschlüsse ausreichend gegeneinander elektrisch isoliert sein, sondern die elektrischen Anschlüsse der Lampenanordnung müssen auch gegen das Gehäuseteil des Projektionsgeräts ausreichend elektrisch isoliert sein, um eine potentielle Gefährdung des Benutzers auszuschließen und um einen Kurzschluss gegen Erde zu vermeiden, der eine Zerstörung von elektronischen Komponenten des Projektionsgeräts nach sich ziehen könnte. Bei der häufig verwendeten, vorteilhaften symmetrischen Zündung gilt dies für beide elektrischen Anschlüsse der Lampe, wobei jedoch im Besonderen der Lampenanschluss des in Lichtaustrittsrichtung liegenden Endes des Lampenschafts problematisch ist, da hier der Durchmesser des Reflektors und somit auch der Gesamtanordnung wesentlich größer ist, als der Durchmesser des Reflektorhalses bzw. des ersten Sockels. Um die elektrische Isolierung der elektrischen Anschlüsse der Lampe gegen das Gehäuse des Projektionsgeräts zu gewährleisten, müssen entweder entsprechend große Abstände innerhalb des Geräts eingehalten werden, was der gewünschten Kompaktheit entgegensteht, oder es muss weiter Aufwand in Form von zusätzlichen elektrischen Isolierungen betrieben werden.

### Darstellung der Erfindung

Der vorliegenden Erfindung liegt daher die Aufgabe zugrunde, eine gattungsgemäße Reflektor-Hochdruckentladungslampen-Einheit in kompakter Bauform für den Einsatz in Projektionsgeräten zu schaffen, bei der in einfacher Weise die Hochspannungsfestigkeit des Lampenanschlusses des in Lichtaustrittsrichtung liegenden Ende des Lampenschafts gewährleistet ist und gleichzeitig die benötigte Zugentlastung des Hochspannungskabels geschaffen wird.

Die Aufgabe wird durch die kennzeichnenden Merkmale des Anspruchs 1 gelöst. Weitere vorteilhafte Ausgestaltungen der Reflektor-Hochdruckentladungslampen-Einheit sind den Unteransprüchen zu entnehmen.

Durch die direkte Verbindung des Endes der zweiten Stromzuführung bzw. der Verbindungsleitung zur zweiten Stromzuführung mit dem Ende des zweiten Hochspannungskabels und der Einbettung dieses Verbindungsbereichs in den als mechanisches Vorsatzteil ausgeführten zweiten Sockelteil aus elektrisch nichtleitendem Material wird die gewünschte Zugentlastung und Hochspannungsisolation erreicht.

Vorteilhaft ist dabei das Ende der zweiten Stromzuführung bzw. der Verbindungsleitung zur zweiten Stromzuführung mit dem Ende des zweiten Hochspannungskabel direkt verlötet und verschweißt. Außerdem ist das Ende des zweiten Hochspannungskabels in einer Bohrung im Rande des zweiten Sockelteils eingebettet. Um eine noch höhere Hochspannungsisolation zu erreichen kann das zweite Sockelteil am Rand im Bereich der Bohrung einen zylindrischen Anhang zur Verlängerung der Bohrung aufweisen. Dadurch kann ein größerer Abschnitt des mit einer Isolation umgebenen Endes des Hochspannungskabel in die Bohrung eingebettet werden, so dass eine weitere Erhöhung der Hochspannungsfestigkeit der Verbindung erreicht wird. Diese Einkapselung der Verbindungsstelle von Hochspannungskabel und Stromzuführung bzw. Verbindungsleitung sorgt dafür, dass bei den benötigten Hochspannungen keine freistehenden Metallteile offenliegen, die zu einem direkten Hochspannungsüberschlag (Luftfunken) führen könnten, und alle Kriechstrecken lang genug sind, um eine Oberflächengleitentladung, die sich zu einem Hochspannungsüberschlag entwickeln könnte, auszuschließen. Eine entsprechend der benötigten Hochspannung gewählte Wandstärke des Vorsatzteils aus elektrisch nichtleitendem Material verhindert zusätzlich einen Hochspannungsdurchschlag, so dass bei Einbau der erfindungsgemäßen Reflektor-Hochdruckentladungslampen-Einheit in ein Projektionsgerät keine besonderen isolierenden Abstände einzuhalten sind oder zusätzliche elektrische Isolierungen benötigt werden.

Um die gewünschte Zugentlastung des Hochspannungskabels zu erreichen, sollte der Durchmesser der Bohrung im zylindrischen Anhang vorteilhaft gleich oder nur geringfügig größer als der Durchmesser des isolierten Teils des Hochspannungskabels sein.

Das Ende der reflektorhalsfernen Stromzuführung bzw. das Ende der Verbindungsleitung der reflektorhalsfernen Stromzuführung vom Ende des Kolbenschafts der Hochdruckentladungslampe zum zweiten Sockelteil ist vorteilhaft im Bereich des zweiten Sockelteils in einer berührungssicheren Nut geführt.

Um das Ende des Hochspannungskabels und das Ende der zweiten Stromzuführung bzw. das Ende der Verbindungsleitung in verbundenen Zustand in die Bohrung bzw. Nut am zweiten Sockelteil einbringen zu können, ist vorteilhaft der zylindrische Anhang im Bereich der Bohrung mit einem parallel zur Bohrung verlaufenden Schlitz versehen, der bis zur Nut reicht.

Das Hochspannungskabel kann in der Bohrung auch vorteilhaft durch eine Schraube aus isolierendem Material fixiert sein um eine noch höhere Zugentlastung zu erreichen.

Die Bohrung verläuft dabei vorteilhaft parallel zur Achse der Hochdruckentladungslampe und somit auch parallel zur Achse des Reflektors. Dadurch wird der Platzbedarf der Reflektor-Hochdruckentladungslampen-Einheit im Projektionsgerät möglichst kein gehalten.

Das als Vorsatzteil ausgeführte zweite Sockelteil besitzt zum Zwecke des Strahlungs- bzw. Lichtdurchtritts jeweils eine Apertur auf der dem Strahlungs- bzw. Lichtaustritt des Reflektors zugewandten und abgewandten Seite. Es ist vorteilhaft fest mit dem Reflektor verbunden. Vorteilhaft ist die zweite Apertur des Vorsatzteils aus Gründen der Sicherheit mit einer strahlungs- bzw. lichtdurchlässigen Frontscheibe verschlossen. Dadurch wird verhindert, dass brennbare Objekte mit heißen Lampenteilen in Berührung kommen. Im Fall einer Explosion der Hochdruckentladungslampe schützt diese Frontscheibe zusätzlich sensible optische Komponenten im Gerät vor Beschädigung. Darüber hinaus stellt die Frontscheibe ein zusätzliche elektrische Isolierung des in Lichtaustrittsrichtung liegenden Ende des zweiten Lampenschafts der Entladungslampe und dessen Stromzuführung dar, so dass auch die Baulänge in Lichtaustrittsrichtung kompakt gehalten werden kann. Die Frontscheibe kann am Vorsatzteil mit Hilfe eines Klebers, z.B. eines Siliconklebers, befestigt werden, oder mechanisch mit Klemmen oder einem Ring in Position gehalten werden.

Bei Bedarf kann das Vorsatzteil zusätzlich mit einer oder mehreren seitliche Öffnungen versehen werden, um mit einem gezielt gesteuerten Luftstrom, thermisch kritische Stellen, wie z.B. das in Lichtaustrittsrichtung liegende Ende des zweiten Lampenschafts der Entladungslampe bei Kombination mit einem elliptischen Reflektor, zu kühlen.

Ein präzis justierter Einbau der Lampe in ein optische Gerät, insbesondere einen Video- und/oder Datenprojektor, wird in vorteilhafter Weise durch das Anbringen von Referenzpunkten sowie Gewindehalterungen am zweiten Sockelteil erleichtert.

Wird das als Vorsatzteil ausgeführte zweite Sockelteil aus einem spritzgussfähigen Hochtemperaturkunststoff hergestellt, hat dies gegenüber anderen Materialien, wie zum Beispiel Keramik, den Vorteil, dass bezüglich der Ausgestaltung der geometrischen Form des Vorsatzteils ein hohes Maß an Flexibilität besteht und ein geringeres Gewicht erreicht wird. Die Verwendung von glasfaserverstärktem Kunststoff erhöht zusätzlich in vorteilhafter Weise die mechanische Stabilität des Vorsatzteils. Als besonders vorteilhaft hat sich als spritzgussfähiger Hochtemperaturwerkstoff das Material PEEK^{™} (Polyetheretherketone) herausgestellt, da es eine sehr hohe Temperaturbeständigkeit und eine gute UV-Verträglichkeit aufweist.

### Beschreibung der Zeichnungen

Im folgenden soll die Erfindung anhand eines Ausführungsbeispiels näher erläutert werden. Es zeigen:
- Figur 1: eine erfindungsgemäße teilweise geschnittene Reflektor-Hoch-druckentladungslampen-Einheit
- Figuren 2a und 2b: eine Detailansicht in Draufsicht sowie geschnittener Seitenansicht einer Ausführungsform der in das zweite Sockelteil eingebetteten Verbindung von zweitem Hochspannungskabel und zweiter Stromzuführung der Reflektor-Hochdruckentladungs-lampen-Einheit gemäß Figur 1.

Die erfindungsgemäße Reflektor-Hochruckentladungslampen-Einheit 1 weist einen beschichteten Reflektor 2 aus Pressglas mit elliptischer Reflektorform, eine Kurzbogen-Hochdruckentladungslampe 3 mit einer Füllung aus Quecksilberhalogeniden und zumindest einem Edelgas sowie Sockelteile 4, 5 und Hochspannungskabel 6, 7 auf. Die Hochdruckentladungslampe 3 setzt sich aus einem Lampenkolben 8 und zwei an den beiden gegenüberliegenden Enden des Lampenkolbens 8 angeordneten Lampenschäften 9, 10 zusammen, wobei in die Lampenschäfte 9, 10 über Metallfolien 11, 12 Elektrodensysteme 13, 14 gasdicht eingeschmolzen sind. Die Kurzbogen-Hochdruckentladungslampe 3 ist mit ihrer Achse in der Achse des Reflektors 2 angeordnet und mit ihrem ersten Lampenschaft 9 mittels eines Kitts 15 im Hals 16 des Reflektors 2 befestigt.

Am freien Ende des Reflektorhalses 16 und des darin befestigten ersten Lampenschafts 9 ist das erste Sockelteil 4 aus nichtleitenden Kunststoff befestigt. Über eine erste Stromzuführung 17 ist die Metallfolie 11 im ersten Lampenschaft 9 mit dem hier nicht dargestellten Kontaktierungssystem im ersten Sockelteil 4 elektrisch verbunden. An dieses Kontaktierungssystem ist wiederum das erste 6 der beiden Hochspannungskabel 6, 7 angeschlossen, über die die Reflektor-Hochdruckentladungslampen-Einheit 1 mit einem elektronischen Zünd- und Betriebssystem verbunden ist.

Die Metallfolie 12 im zweiten Lampenschaft 10 ist mit ihrem einen Ende mit einer zweiten Stromzuführung 18 verbunden. Das andere Ende dieser zweiten Stromzuführung 18 ist wiederum mit dem zweiten Hochspannungskabel 7 elektrisch verbunden und erfindungsgemäß in einen Anhang 19 am Rand des zweiten Socketeils 5 eingebettet. Details dieser Verbindung sind in den nachfolgenden Figuren gezeigt.

Dieses zweite Sockelteil 5 aus ebenfalls nichtleitendem Kunststoff besitzt die Form eines Vorsatzteils und ist vor der Strahlungs- bzw. Lichtaustrittsöffnung des Reflektors 2 angebracht und mit dessen Rand fest verbunden. Das zweite Sockelteil 5 weist seitliche Lüftungsöffnungen 20 sowie eine (hier nicht dargestellte) strahlungs- und lichtdurchlässige Fronscheibe auf.

In den Figuren 2a und 2b ist in Draufsicht sowie in geschnittener Seitenansicht eine Ausführung der in das zweite Sockelteil 5 eingebetteten Verbindung des Endes der zweiten Stromzuführung 18 mit dem Ende des zweiten Hochspannungskabels 7 dargestellt.

Der Rand des zweiten Sockelteils 5 weist hierzu einen Anhang 19 mit einer Bohrung 21 parallel zur Lampen- und Reflektorachse auf. Der Anhang 19 ist mit einem Schlitz 22 parallel zur Bohrung 21 versehen. Die Bohrung 21 besitzt einen Durchmesser, der gleich dem Durchmesser des isolierten Teils des Hochspannungskabels 7 ist. In der Bohrung 21 ist das Ende des Hochspannungskabels 7 klemmend festgehalten. Das Ende des Hochspannungskabels 7 ist mittels einer Schraube 23 aus isolierendem Material in der Bohrung 21 zusätzlich fixiert. Das Hochspannungskabels 7 weist eine abisolierte Spitze 24 auf, die mit dem Ende der zweiten Stromzuführung 18 verschweißt ist. Der Endbereich der Stromzuführung 18 ist wiederum in einer Nut 25 an der dem Reflektor 2 zugewandten Seite des zweiten Sockelteils 5 berührungssicher eingebettet. Die Bohrung 21 und der Schlitz 22 reichen bis einschließlich zur Höhe der Nut 25. Dadurch ist es möglich, das Ende der zweiten Stromzuführung 18 zusammen mit dem Ende des zweiten Hochspannungskabel 7 in verschweißtem Zustand in die Nut 25 bzw. die Bohrung 21 einzubringen und anschließend dass zweite Sockelteil 5 fest mit dem Reflektor 2 zu verbinden. Dies führt zu einer großen Hochspannungsfestigkeit der Lampe.

## Patentansprüche

1. Reflektor-Hochdruckentladungslampen-Einheit (1) für strahlungs- oder lichttechnische Anwendungen, insbesondere für Anwendungen auf dem Gebiet der Projektion bestehend aus
- einem Reflektor (2) mit einem Reflektorhals (16)
- einer in der Achse des Reflektors (2) angeordneten Hochdruckentladungslampe (1) mit einem Lampenkolben (8) und zwei an den beiden gegenüberliegenden Enden des Lampenkolbens (8) angeordneten Lampenschäften (9, 10), in die über Metallfolien (11, 12) Elektrodensysteme (13, 14) gasdicht eingeschmolzen sind, wobei ein Lampenschaft (9) im Reflektorhals (16) befestigt ist
- einem mit dem Reflektorhals (16) verbundenen ersten Sockelteil (4) aus nichtleitendem Material
- einem vor der Strahlungs- bzw. Lichtaustrittsöffnung des Reflektors (2) angeordneten zweiten Sockelteil (5) in Form eines mechanischen Vorsatzteils aus nichtleitendem Material
- Stromzuführungen (17, 18), von denen ein Ende mit den Metallfolien (11, 12) in den Lampenschäften (9, 10) elektrisch verbunden und das andere Ende direkt oder über eine Verbindungsleitung zum ersten (4) bzw. zweiten Sockelteil (5) geführt sind
- Hochspannungskabel (6, 7) zum Anschluss der Hochdruckentladungslampe (3) an ein Zünd- und Vorschaltgerät, die mit den Stromzuführungen (17) elektrisch verbunden sind,
**dadurch gekennzeichnet, dass** das Ende der zum zweiten Sockelteil (5) geführten zweiten Stromzuführung (18) bzw. das Ende der Verbindungsleitung direkt mit dem Ende des entsprechenden zweiten Hochspannungskabels (7) elektrisch verbunden ist und dieser freie Verbindungsbereich in den zweiten Sockelteil (5) eingebettet ist.

2. Reflektor-Hochdruckentladungslampen-Einheit nach Anspruch 1, **dadurch gekennzeichnet, dass** das Ende der zum zweiten Sockelteil (5) geführten zweiten Stromzuführung (18) bzw. Verbindungsleitung direkt mit dem Ende des zweiten Hochspannungskabels (7) verlötet oder verschweißt ist.

3. Reflektor-Hochdruckentladungslampen-Einheit nach Anspruch 1, **dadurch gekennzeichnet, dass** das Ende des zweiten Hochspannungskabel (7) in einer Bohrung (21) im Rande des zweiten Sockelteils (5) eingebettet ist.

4. Reflektor-Hochdruckentladungslampen-Einheit nach Anspruch 1, **dadurch gekennzeichnet, dass** das zweite Sockelteil (5) am Rand im Bereich der Bohrung (21) einen zylindrischen Anhang (19) zur Verlängerung der Bohrung (21) aufweist.

5. Reflektor-Hochdruckentladungslampen-Einheit nach Anspruch 3 und 4, **dadurch gekennzeichnet, dass** die Bohrung (21) im Rande des zweiten Sockelteils (5) parallel zur Hochdruckentladungslampenachse verläuft.

6. Reflektor-Hochdruckentladungslampen-Einheit nach Anspruch 3, **dadurch gekennzeichnet, dass** das Hochspannungskabel (7) in der Bohrung im Rande des zweiten Sockelteils (5) durch eine Schraube aus isolierendem Material fixiert ist.

7. Reflektor-Hochdruckentladungslampen-Einheit nach Anspruch 3, **dadurch gekennzeichnet, dass** der Durchmesser der Bohrung (21) im Rande des zweiten Sockelteils (5) kleiner gleich dem Durchmesser des isolierten Teils des Hochspannungskabels (7) ist.

8. Reflektor-Hochdruckentladungslampen-Einheit nach Anspruch 1, **dadurch gekennzeichnet, dass** das Ende der zum zweiten Sockelteil (5) geführten zweiten Stromzuführung (18) bzw. das Ende der Verbindungsleitung im Bereich des zweiten Sockelteils (5) in einer berührungssicheren Nut (25) geführt ist.

9. Reflektor-Hochdruckentladungslampen-Einheit nach Anspruch 3 und 8, **dadurch gekennzeichnet, dass** der zylindrische Anhang (19) am Rande des zweiten Sockelteils (5) einen parallel zur Bohrung (21) verlaufenden Schlitz (22) aufweist, der bis zu der Nut (25) reicht.

10. Reflektor-Hochdruckentladungslampen-Einheit nach Anspruch 1, **dadurch gekennzeichnet, dass** das zweite Sockelteil (5) auf der der Strahlungs- bzw. Lichtaustrittöffnung des Reflektors (2) zugewandten Seite eine erste Apertur besitzt.

11. Reflektor-Hochdruckentladungslampen-Einheit nach Anspruch 1, **dadurch gekennzeichnet, dass** das zweite Sockelteil (5) auf der der Strahlungs- bzw. Lichtaustrittöffnung des Reflektors (2) abgewandten Seite eine zweite Apertur besitzt.

12. Reflektor-Hochdruckentladungslampen-Einheit nach Anspruch 1, **dadurch gekennzeichnet, dass** das zweite Sockelteil (5) fest mit dem Rand des Reflektors (2) verbunden ist.

13. Reflektor-Hochdruckentladungslampen-Einheit nach Anspruch 1, **dadurch gekennzeichnet, dass** die am zweiten Sockelteil (5) angebrachte zweite Apertur durch eine strahlungs- und lichtdurchlässige Frontscheibe verschlossen ist.

14. Reflektor-Hochdruckentladungslampen-Einheit nach Anspruch 1, **dadurch gekennzeichnet, dass** das zweiten Sockelteil (5) eine oder mehrere seitliche Lüftungsöffnungen (20) aufweist.

15. Reflektor-Hochdruckentladungslampen-Einheit nach Anspruch 1, **dadurch gekennzeichnet, dass** am zweiten Sockelteil (5) Referenzpunkte sowie Gewindehalterungen zum ausgerichteten und festen Einbau der Reflektor-Hochdruckentladungslampen-Einheit angebracht sind.

16. Reflektor-Hochdruckentladungslampen-Einheit nach Anspruch 1, **dadurch gekennzeichnet, dass** beide Sockelteile (4, 5) aus einem hochtemperaturfesten Kunststoff bestehen.

## Claims

1. Reflector high-pressure discharge lamp unit (1) for applications in the fields of radiation and illuminating engineering, in particular for applications in the field of projection, comprising:
- a reflector (2) with a reflector neck (16),
- a high-pressure discharge lamp (1) arranged on the axis of the reflector (2) and having a lamp bulb (8) and two lamp shanks (9, 10) which are arranged at the two opposite ends of the lamp bulb (8) and into which electrode systems (13, 14) are sealed in a gastight fashion via metal foils (11, 12), one lamp shank (9) being fastened in the reflector neck (16),
- a first base part (4) made from a non-conducting material and connected to the reflector neck (16),
- a second base part (5), arranged in front of the radiation/light exit opening of the reflector (2) and in the form of a mechanical auxiliary part made from non-conducting material,
- supply leads (17, 18), of which one end is electrically connected to the metal foils (11, 12) in the lamp shanks (9, 10), and the other end is guided directly or via a connecting line to the first base part (4) or second base part (5), and
- high-voltage cables (6, 7) for connecting the high-pressure discharge lamp (3) to a starting device and ballast, which are electrically connected to the supply leads (17),
**characterized in that** the end of the second supply lead (18), led to the second base part (5), on the end or the connecting line is electrically connected directly to the end of the corresponding second high-voltage cable (7), and this free connecting region is embedded in the second base part (5).

2. Reflector high-pressure discharge lamp unit according to Claim 1, **characterized in that** the end of the second supply lead (18) or connecting line led to the second base part (5) is directly soldered or welded to the end of the second high-voltage cable (7).

3. Reflector high-pressure discharge lamp unit according to Claim 1, **characterized in that** the end of the second high-voltage cable (7) is embedded in a bore (21) in the edge of the second base part (5).

4. Reflector high-pressure discharge lamp unit according to Claim 1, **characterized in that** on the edge the second base part (5) has, in the region of the bore (21), a cylindrical appendage (19) for lengthening the bore (21).

5. Reflector high-pressure discharge lamp unit according to Claim 3 and 4, **characterized in that** the bore (21) runs parallel to the high-pressure discharge lamp axis in the edge of the second base part (5).

6. Reflector high-pressure discharge lamp unit according to Claim 3, **characterized in that** the high-voltage cable (7) is fixed in the bore in the edge of the second base part (5) by means of a screw made from insulating material.

7. Reflector high-pressure discharge lamp unit according to Claim 3, **characterized in that** the diameter of the bore (21) in the edge of the second base part (5) is less than or equal to the diameter of the insulated part of the high-voltage cable (7).

8. Reflector high-pressure discharge lamp unit according to Claim 1, **characterized in that** the end of the second supply lead (18), led to the second base part (5), or the end of the connecting line in the region of the second base part (5) is guided in a shockproof groove (25).

9. Reflector high-pressure discharge lamp unit according to Claims 3 and 8, **characterized in that** the cylindrical appendage (19) on the edge of the second base part (5) has a slot (22) which runs parallel to the bore (21) and reaches up to the groove (25).

10. Reflector high-pressure discharge lamp unit according to Claim 1, **characterized in that** the second base part (5) has a first aperture on the side facing the radiation/light exit opening of the reflector (2).

11. Reflector high-pressure discharge lamp unit according to Claim 1, **characterized in that** the second base part (5) has a second aperture on the side averted from the radiation/light exit opening of the reflector (2).

12. Reflector high-pressure discharge lamp unit according to Claim 1, **characterized in that** the second base part (5) is permanently connected to the edge of the reflector (2) .

13. Reflector high-pressure discharge lamp unit according to Claim 1, **characterized in that** the second aperture fitted on the second base part (5) is sealed by a face-plate transparent to radiation and light.

14. Reflector high-pressure discharge lamp unit according to Claim 1, **characterized in that** the second base part (5) has one or more lateral ventilation openings (20).

15. Reflector high-pressure discharge lamp unit according to Claim 1, **characterized in that** reference points and threaded holders for the installation of the reflector high-pressure discharge lamp unit permanently in an aligned fashion are fitted on the second base part (5).

16. Reflector high-pressure discharge lamp unit according to Claim 1, **characterized in that** both base parts (4, 5) consist of a high-temperature plastic.

## Revendications

1. Ensemble (1) d'un réflecteur et d'une lampe à décharge à haute pression pour des applications dans la technique du rayonnement ou de l'éclairagisme, notamment pour des applications dans le domaine de la projection, constitué de
- un réflecteur (2) ayant un col (16),
- une lampe (1) à décharge à haute pression, qui est disposée dans l'axe du réflecteur (2) et qui a une ampoule (8) et deux tiges (9, 10) qui sont disposées aux deux extrémités opposées de l'ampoule (8) et dans lesquelles sont scellés d'une manière étanche au gaz des systèmes (13, 14) d'électrodes par des rubans (11, 12) métalliques, une tige (9) de la lampe étant fixée dans le col (16) du réflecteur,
- une première partie (4) de culot en un matériau non conducteur et reliée au col (16) du réflecteur,
- une deuxième partie (5) de culot disposée devant l'ouverture de sortie du rayonnement ou de la lumière du réflecteur (2) et ayant la forme d'une partie d'une pièce mécanique d'adaptation en un matériau non conducteur,
- des entrées (17, 18) de courant, dont une extrémité est reliée électriquement au ruban (11, 12) métallique des tiges (9, 10) et dont l'autre extrémité va directement ou par une ligne de liaison à la première (4) ou à la deuxième (5) partie de culot,
- des câbles (6, 7) de haute tension pour raccorder la lampe (3) à décharge à haute pression à un appareil d'amorçage et à un ballast, qui sont reliés électriquement aux entrées (17) de courant,
**caractérisé en ce que** l'extrémité de la deuxième entrée (18) de courant qui va à la deuxième partie (5) de culot ou l'extrémité de la ligne de liaison est reliée directement à l'extrémité de deuxième câble (7) de haute tension correspondant et cette partie de liaison libre est incorporée dans la deuxième partie (5) de culot.

2. Ensemble d'un réflecteur et d'une lampe à décharge à haute pression, suivant la revendication 1, **caractérisé en ce que** l'extrémité de la deuxième entrée (18) de courant allant à la deuxième partie (5) de culot ou de la ligne de liaison est brasée ou soudée directement à l'extrémité du deuxième câble (7) de haute tension.

3. Ensemble d'un réflecteur et d'une lampe à décharge à haute pression, suivant la revendication 1, **caractérisé en ce que** l'extrémité du deuxième câble (7) de haute tension est incorporée dans un trou (21) au bord de la deuxième partie (5) de culot.

4. Ensemble d'un réflecteur et d'une lampe à décharge à haute pression, suivant la revendication 1, **caractérisé en ce** la deuxième partie (5) de culot a au bord dans la zone du trou (21) un appendice (19) cylindrique de prolongement du trou (21).

5. Ensemble d'un réflecteur et d'une lampe à décharge à haute pression, suivant la revendication 3 et 4, **caractérisé en ce que** le trou au bord de la deuxième partie (5) de culot s'étend parallèlement à l'axe de la lampe à décharge à haute pression.

6. Ensemble d'un réflecteur et d'une lampe à décharge à haute pression, suivant la revendication 3, **caractérisé en ce que** le câble (7) de haute tension est immobilisé dans le trou au bord de la deuxième partie (5) de culot par une vis en matériau isolant.

7. Ensemble d'un réflecteur et d'une lampe à décharge à haute pression, suivant la revendication 3, **caractérisé en ce que** le diamètre du trou (21) au bord de la deuxième partie (5) de culot est inférieur ou égal au diamètre de la partie isolée du câble (7) de haute tension.

8. Ensemble d'un réflecteur et d'une lampe à décharge à haute pression, suivant la revendication 1, **caractérisé en ce que** l'extrémité de la deuxième entrée (18) de courant allant à la deuxième partie (5) de culot, ou l'extrémité de la ligne de liaison dans la zone de la deuxième partie (5) de culot passe dans une rainure (25) en étant à l'abri du toucher.

9. Ensemble d'un réflecteur et d'une lampe à décharge à haute pression, suivant la revendication 3 et 8, **caractérisé en ce que** l'appendice (19) cylindrique au bord de la deuxième partie (5) de culot a une fente (22) qui s'étend parallèlement au trou (21) et qui va jusqu'à la rainure (25).

10. Ensemble d'un réflecteur et d'une lampe à décharge à haute pression, suivant la revendication 1, **caractérisé en ce que** la deuxième partie (5) du culot a une première ouverture du côté tourné vers l'orifice de sortie du rayonnement ou de la lumière du réflecteur (2).

11. Ensemble d'un réflecteur et d'une lampe à décharge à haute pression, suivant la revendication 1, **caractérisé en ce que** la deuxième partie (5) du culot a une deuxième ouverture du côté éloigné de l'ouverture de sortie du rayonnement ou de la lumière du réflecteur (2).

12. Ensemble d'un réflecteur et d'une lampe à décharge à haute pression, suivant la revendication 1, **caractérisé en ce que** la deuxième partie (5) du culot est reliée solidement au bord du réflecteur (2).

13. Ensemble d'un réflecteur et d'une lampe à décharge à haute pression, suivant la revendication 1, **caractérisé en ce que** la deuxième ouverture ménagée sur la deuxième partie (5) de culot est fermée par un disque avant transparent au rayonnement et à la lumière.

14. Ensemble d'un réflecteur et d'une lampe à décharge à haute pression, suivant la revendication 1, **caractérisé en ce que** la deuxième partie (5) de culot a une ou plusieurs ouïes (20) latérales d'aération.

15. Ensemble d'un réflecteur et d'une lampe à décharge à haute pression, suivant la revendication 1, **caractérisé en ce qu'**il est mis sur la deuxième partie (5) du culot des points de référence ainsi que des fixations filetées pour diriger et monter de manière fixe l'ensemble du réflecteur et de la lampe à décharge à haute pression.

16. Ensemble d'un réflecteur et d'une lampe à décharge à haute pression, suivant la revendication 1, **caractérisé en ce que** les deux parties (4, 5) de culot sont en une matière plastique résistant aux hautes températures.
